# EUROPÄISCHE PATENTSCHRIFT

(11) **EP 3 209 553 B1**
(45) Veröffentlichungstag und Bekanntmachung des Hinweises auf die Patenterteilung: **07.07.2021**
(21) Anmeldenummer: 15771151.6
(22) Anmeldetag: 30.09.2015
(51) Int. Cl.: B63G 8/12, B63H 21/32, B63G 13/02

(54) **UNTERSEEBOOT**
SUBMARINE
SOUS-MARIN

(30) Priorität: 21.10.2014 DE 102014221326
(43) Veröffentlichungstag der Anmeldung: 30.08.2017
(73) Patentinhaber: thyssenkrupp Marine Systems GmbH, 24143 Kiel (DE)
(72) Erfinder: HÖVELMANN, Norbert, 24768 Rendsburg (DE); SACHAU, Delf, 22047 Hamburg (DE); SIMANOWSKI, Kai, 22119 Hamburg (DE); GRIEFNOW, Philip, 48249 Dülmen (DE)
(74) Vertreter: thyssenkrupp Intellectual Property GmbH
(86) Internationale Anmeldenummer: PCT/EP2015/072583
(87) Internationale Veröffentlichungsnummer: WO 2016/062510

(56) Entgegenhaltungen:
- EP-A2- 0 939 393
- EP-A2- 2 607 638
- EP-A2- 2 713 021
- DE-A1- 10 318 293
- DE-B3- 10 314 057
- DE-C1- 19 832 979
- US-A- 5 097 923
- None

## Beschreibung

Die Erfindung betrifft ein Unterseeboot.

Bei der Konzeption militärischer Unterseeboote gehört es zu den grundlegenden Aufgaben, an Bord befindliche Geräuschquellen zu eliminieren oder die Geräuschentwicklung zumindest in größtmöglichem Maße zu reduzieren. So ist es bei diesel-elektrisch angetriebenen Unterseebooten erforderlich, den während des Betriebs der Dieselmotoren entstehenden Abgasschall zu verringern. Hierzu werden bislang in die Abgasleitung eingebaute Absorptionsschalldämpfer verwendet.

Aus der Kraftfahrzeugtechnik ist es bekannt, den Abgasschall alternativ oder ergänzend zu der Verwendung eines Absorptionsschalldämpfers mit einem amplituden- und frequenzgleichen aber um 180° phasenverschobenen Gegenschall zu überlagern, was günstigstenfalls zu einer nahezu vollständigen Schallauslöschung führt. Zur Erzeugung des Gegenschalls wird ein in Fluidverbindung zu einem Endstück einer Abgasanlage stehender Lautsprecher verwendet. Dieser wird von einer Steuerungseinrichtung gesteuert, mit der ein an der Abgasanlage vorzugsweise unmittelbar abströmseitig der Fluidverbindung von Lautsprecher und Abgasanlage angeordnetes Mikrofon signalverbunden ist. Auf der Grundlage des von dem Mikrofon ermittelten Schalls werden die jeweils erforderliche Amplitude und Frequenz des von dem Lautsprecher emittierten Gegenschalls fortwährend neu eingestellt.

Zum Schutz des Lautsprechers vor der vergleichsweise hohen Abgastemperatur ist es üblich, den Lautsprecher und die Fluidverbindung des Lautsprechers mit der Abgasanlage so an dem Kraftfahrzeug anzuordnen, dass der Fahrtwind die Fluidverbindung und den Lautsprecher in ausreichendem Maße kühlt. Eine solche Kühlung eines Lautsprechers einer Abgaskompensationseinrichtung der oben beschriebenen Art ist bei Einsatz dieser Einrichtung innerhalb eines Unterseeboots typischerweise nicht möglich. Insofern sind die bei Kraftfahrzeugen verwendeten Abgaskompensationseinrichtungen zur Kompensation des Abgasschalls der Abgasanlage eines Unterseeboots nicht geeignet.

Aus Colin Hansen: Understanding Active Noise Control, London 2001, Spon Press, Seite 70, ISBN 0-415-23377, ist es bekannt, einen in Fluidverbindung mit einem Abgasschacht stehenden Lautsprecher dadurch vor einem warmen Abgasstrom zu schützen, dass das Lautsprechergehäuse mittels einer Wasserkühlung gekühlt wird und in die Fluidverbindung zwischen dem Lautsprecher und dem Abgasschacht ein kühler Luftstrom eingeleitet wird, wodurch sich eine Mischtemperatur einstellt, die für den Lautsprecher unproblematisch ist. Insbesondere die letztgenannte Bereitstellung eines gekühlten Luftstroms erweist sich in einem Unterseeboot als nachteilig.

Die DE 103 18 293 A1 zeigt ein Unterseeboot mit einem diesel-elektrischen Antrieb. Für den Dieselmotor ist ein Abgassystem vorgesehen, über das die Dieselabgase in das Umgebungswasser abgegeben werden. Es werden strömungstechnische Maßnahme im Bereich der Außenhaut beschrieben, durch die bereichsweise ein verminderter Wasserdruck erzielt wird, um das Dieselabgas in diesem Bereich des verminderten Drucks auszustoßen. Vor diesem Hintergrund liegt der Erfindung die Aufgabe zugrunde, ein Unterseeboot zu schaffen, bei dem der von einem in dem Unterseeboot angeordneten Verbrennungsmotor erzeugte Abgasschall in ausreichendem Maße und in an die Gegebenheiten eines Unterseeboots angepasster Weise verringert wird.

Diese Aufgabe wird durch ein Unterseeboot mit den in Anspruch 1 angegebenen Merkmalen gelöst. Vorteilhafte Weiterbildungen dieses Unterseeboots ergeben sich aus den Unteransprüchen, der nachfolgenden Beschreibung sowie aus der Zeichnung. Hierbei können die in den Unteransprüchen angegebenen Merkmale jeweils für sich oder in geeigneter Kombination miteinander das Unterseeboot nach Anspruch 1 weiter ausgestalten.

Das erfindungsgemäße Unterseeboot, bei dem es sich bevorzugt um ein militärisches Unterseeboot handelt, weist einen Verbrennungsmotor mit einer daran angeschlossenen Abgasleitung auf. Bei dem Verbrennungsmotor kann es sich generell um jeden in einem Unterseeboot einsetzbaren Verbrennungsmotor handeln. Vorzugsweise ist dieser Verbrennungsmotor aber ein Dieselmotor, der einem zum Aufladen einer Batterieanlage verwendeten Generator vorgeschaltet ist.

Ferner ist das Unterseeboot mit einer Einrichtung zur Abgasschallkompensation ausgestattet. Diese Einrichtung weist einen an einer Leitungsverbindung mit der Abgasleitung des Verbrennungsmotors angeordneten Schallerzeuger auf. Der Schallerzeuger dient zur Erzeugung eines zu dem Abgasschall frequenz- und amplitudengleichen jedoch um 180° phasenverschobenen Gegenschalls, welcher den Abgasschall kompensiert. Die Leitungsverbindung, an welcher der Schallerzeuger angeordnet ist, bildet zweckmäßigerweise eine zu der Abgasleitung hin offene Übertragungsstrecke für Luftschall. Dies hat zur Folge, dass es zu einem Wärmefluss von der Abgasleitung in die Leitungsverbindung kommt.

Um den Schallerzeuger vor der vergleichsweise hohen Abgastemperatur zu schützen, besteht die Grundidee der Erfindung darin, in der Leitungsverbindung zwischen der Abgasleitung und dem Schallerzeuger eine Wärmeübertragungseinrichtung anzuordnen, mittels derer die in die Leitungsverbindung eingedrungene thermische Energie vor dem Erreichen des Schallerzeugers aus der Leitungsverbindung in einem Maße in deren Außenumgebung abgeführt wird, dass an dem Schallerzeuger nur solche Temperaturen herrschen, welche die Leistungsfähigkeit des Schallerzeugers nicht beeinträchtigen bzw. keine Schädigung des Schallerzeugers verursachen.

Als Wärmeübertragungseinrichtung können grundsätzlich alle Einrichtungen verwendet werden, mit denen die in die Leitungsverbindung eingedrungene Abgaswärme in ausreichendem Maße aus der Leitungsverbindung über eine Grenzfläche zu dem in der Leitungsverbindung befindlichen Gas abgeführt wird. Besonders vorteilhaft erweisen sich in diesem Zusammenhang Wärmeübertragungseinrichtungen, die vorrangig nach dem Prinzip der Konvektion arbeiten. So weist die erfindungsgemäß verwendete Wärmeübertragungseinrichtung bevorzugt einen Wärmetauscher mit einem innerhalb der Leitungsverbindung zwischen der Abgasleitung und dem Schallerzeuger angeordneten Wärmetauschkörper auf, welcher von einem Kühlmittel durchflossen wird. Über das den Wärmetauschkörper durchströmende Kühlmittel, bei dem es sich beispielsweise um Wasser handeln kann, wird die in der Leitungsverbindung befindliche thermische Energie nach außerhalb der Leitungsverbindung transportiert.

Der innerhalb der Leitungsverbindung angeordnete Wärmetauschkörper ist zweckmäßigerweise derart auszugestalten, dass er die Ausbreitung des von dem Schallerzeuger emittierten Luftschalls zur der Abgasleitung möglichst wenig behindert. In dieser Hinsicht vorteilhaft ist ein Wärmetauschkörper, der von einem wendelförmig geformten Rohr gebildet wird. So ist innerhalb der Leitungsverbindung bevorzugt ein Wärmetauschkörper vorgesehen, welcher von einem Rohr gebildet wird, das die Form einer Helix aufweist. Diese Helix erstreckt sich innerhalb der Leitungsverbindung zweckmäßigerweise in Längsrichtung der Leitungsverbindung, sodass der von der Helix umschlossene Innenraum und ein Zwischenraum zwischen der Außenseite der Helix und einer Innenwandung der Leitungsverbindung einen ausreichend großen Ausbreitungspfad für den von dem Schallerzeuger emittierten Luftschall zu der Abgasleitung bildet.

Zusätzlich zu dem Wärmetauscher weist die vorgesehene Wärmeübertragungsvorrichtung auch Wärmeübertragungsmittel auf, die nach dem Prinzip der Wärmeleitung arbeiten.
Erfindungsgemäss ist es vorgesehen, dass die Wärmeübertragungseinrichtung einen mit einem wärmeleitenden und gasdurchlässigen Material gefüllten Abschnitt der Leitungsverbindung zwischen der Abgasleitung und dem Schallerzeuger umfasst. Zweckmäßigerweise ist das Material, mit dem ein Abschnitt der Leitungsverbindung vorzugsweise über deren gesamten Innenquerschnitt gefüllt ist, in Kontakt mit der Außenwandung der Leitungsverbindung, sodass die von dem Material aufgenommene Wärme an die Außenwandung der Leitungsverbindung und von dort nach außerhalb der Leitungsverbindung geleitet werden kann. Um im Bereich des Übergangs der Leitungsverbindung zu der Abgasleitung durch den Abgasstrom verursachte Turbulenzen zu verhindern oder zumindest zu verringern, ist der mit dem wärmeleitenden und gasdurchlässigen Material gefüllte Abschnitt der Leitungsverbindung zweckmäßigerweise direkt an die Mündung der Leitungsverbindung in die Abgasleitung angrenzend vorgesehen.
Bei dem Material kann es sich vorteilhaft um einen Faser- oder Drahtfilz handeln, welcher aufgrund der darin zwischen den einzelnen Fasern bzw. Drähten ausgebildeten freien Zwischenräume einerseits die Ausbreitung des Luftschalls von dem Schallerzeuger zu der Abgasleitung nur unwesentlich beeinflusst, andererseits aber eine vergleichsweise große Oberfläche und damit Kontaktfläche mit dem in der Leitungsverbindung befindlichen Gas bildet.

Der vorzugsweise als Wärmeleiter verwendete Faser- bzw. Drahtfiz ist typischerweise aus einem Material mit hoher Wärmeleitfähigkeit ausgebildet. Bevorzugt wird als Material Stahlwolle verwendet. Insbesondere im Hinblick auf in dem Abgas des Verbrennungsmotors gegebenenfalls enthaltene korrosionserzeugende Schadstoffe wird zweckmäßigerweise Stahlwolle aus einem korrosionsbeständigen Stahl verwendet.

Die verwendete Wärmeübertragungseinrichtung weist zusätzlich zu einem Wärmetauscher mit einem innerhalb der Leitungsverbindung zwischen der Abgasleitung und dem Schallerzeuger angeordneten Wärmetauschkörper einen weiteren Wärmetauscher auf, dessen Wärmetauschkörper außenseitig der Leitungsverbindung angeordnet ist. Dieser von einem Kühlmittel durchströmte Wärmetauscher ist im Bereich des Abschnitts der Leitungsverbindung angeordnet, welcher mit einem wärmeleitenden und gasdurchlässigen Material gefüllt ist, sodass die von diesem Material zu der Außenwandung der Leitungsverbindung geleitete Wärme über den außenseitig der Außenwandung angeordneten Wärmetauschkörper von der Außenwandung wegtransportiert werden kann. Darüber hinaus kann der Wärmetauscher auch in dem Bereich der Leitungsverbindung angeordnet sein, in dem der innerhalb der Leitungsverbindung angeordnete Wärmetauscher vorgesehen ist. Bevorzugt weisen der innerhalb der Leitungsverbindung angeordnete Wärmetauscher und der außenseitig der Leitungsverbindung angeordnete Wärmetauscher eine gemeinsame Kühlmittelversorgung auf. Hierbei können die beiden Wärmetauscher parallel oder in Reihe angeordnet sein.

Als weitere Maßnahme zum Schutz des Schallerzeugers kann zudem vorteilhaft vorgesehen sein, in der Leitungsverbindung zwischen dem Schallerzeuger und der Wärmeübertragungseinrichtung eine thermisch widerstandsfähige, vorzugsweise gespannte Folie anzuordnen. Bei dieser Folie handelt es sich typischerweise um eine akustisch durchlässige Folie, welche eine Temperaturbarriere und zusätzlich eine mechanische Barriere bildet, die verhindert, dass in dem Abgas enthaltene flüssige und/oder feste Schwebeteilchen zu dem Schallerzeuger gelangen können. Bevorzugt ist die Folie aus Polyarylat ausgebildet.

Die Leitungsverbindung zwischen der Abgasleitung und dem Schallerzeuger wird zweckmäßigerweise von einem Rohr gebildet, welches seitlich im Bereich einer an der Umfangswandung der Abgasleitung ausgebildeten Öffnung in dem Druckkörper des Unterseeboots angeschlossen ist. Die Position und Ausrichtung des an der Abgasleitung angeschlossenen Rohres, bei dem es sich auch um mehrere miteinander verbundene Rohrstücke handeln kann, richtet sich vornehmlich nach den Raumbedingungen innerhalb des Druckkörpers. Bevorzugt ist eine Ausgestaltung vorgesehen, bei welcher an der Abgasleitung ein Querrohr angeschlossen ist, in dem oder an dessen Ende der Schallerzeuger angeordnet ist. Denkbar ist aber auch eine Ausgestaltung, bei der ein die Leitungsverbindung bildendes Rohr in Strömungsrichtung des Abgases in der Abgasleitung in spitzem Winkel auf die Abgasleitung zulaufend ausgerichtet ist.

Der erfindungsgemäß verwendete Schallerzeuger ist vorzugsweise als elektromagnetischer oder piezoelektrischer Schallerzeuger mit einer Schwingmembran ausgebildet. Da der Schallerzeuger in der vorab beschriebenen Weise vor thermischer Beanspruchung geschützt wird, kann als Schallerzeuger eine Vielzahl handelsüblicher Lautsprecher mit einer elektromagnetisch oder piezoelektrisch angeregten Schwingmembran verwendet werden, wobei lediglich die Einschränkung besteht, dass diese Lautsprecher für den zur Kompensation des Abgasschalls erforderlichen Amplituden- und Frequenzbereich ausgelegt sein müssen.

Nachfolgend ist die Erfindung anhand eines in der Zeichnung dargestellten Ausführungsbeispiels näher erläutert. In der Zeichnung zeigt jeweils in unterschiedlichen Maßstäben:
Fig. 1 in einer schematisch stark vereinfachten Prinzipskizze ein in einer Querschnittsansicht dargestelltes Unterseeboot, und
Fig. 2 in einer Seitenansicht einen Teil einer Abgasleitung des Unterseeboots nach Fig. 1 und
Fig. 3 in vergrößerter Darstellung einen Teilbereich von Fig. 2.

In Fig. 1 ist ein Unterseeboot in Schnorchelfahrt unterhalb einer Wasseroberfläche 2 dargestellt. Dieses Unterseeboot weist einen Verbrennungsmotor 4 auf, welcher in einem Druckkörper 6 des Unterseeboots angeordnet ist. Bei dem Verbrennungsmotor 4 handelt es sich um einen Dieselmotor, der einem zum Aufladen einer Batterieanlage verwendeten Generator vorgeschaltet ist. Der Generator und die Batterieanlage, welche nicht erfindungsrelevant sind und in bekannter Weise ausgebildet sein können, sind aus Gründen einer besseren Übersichtlichkeit in der Zeichnung nicht dargestellt.

Zur Luftzufuhr ist an dem Verbrennungsmotor 4 eine Luftzuführleitung 8 angeschlossen, welche mit einem Luftzuführmast 10 in Verbindung steht, der aus einem oberhalb des Druckkörpers 6 angeordneten Turm 12 des Unterseeboots bei Schnorchelfahrt bis oberhalb der Wasseroberfläche ausfahrbar ist. Ferner ist an dem Verbrennungsmotor 4 eine Abgasleitung 14 angeschlossen. Diese weist einen sich im Wesentlichen in vertikaler Richtung durch die Wandung des Druckkörpers 6 in den Turm 12 erstreckenden Abschnitt 16 auf, an den sich ein im Wesentlichen normal dazu ausgerichteter Abschnitt 18 anschließt, welcher an einer Seitenwandung 20 des Turms 12 mündet. Über die Abgasleitung 14 wird das von dem Verbrennungsmotor 4 erzeugte Abgas bei Schnorcheltauchfahrt des Unterseeboots in die Wasseraußenumgebung des Unterseeboots abgelassen.

Das Unterseeboot ist mit einer Einrichtung 22 zur Abgasschallkompensation ausgestattet, die im Inneren des Druckkörpers 6 des Unterseeboots angeordnet ist. Wie aus Fig. 2 deutlich wird, weist die Einrichtung 22 zur Abgasschallkompensation einen Schallerzeuger 24 auf, der an einer Leitungsverbindung 26 mit der Abgasleitung 14 angeordnet ist.

Bei dem Schallerzeuger 24 handelt es sich um einen Lautsprecher mit einer elektromagnetisch angeregten Schwingmembran 28. Der von dem Schallerzeuger 24 emittierte Luftschall, welcher durch die Leitungsverbindung 26 zu der Abgasleitung 14 geleitet wird, und sich dort dem Abgasschall überlagert, wird von einer in der Zeichnung nicht dargestellten Steuereinrichtung derart gesteuert, dass er immer amplituden- und frequenzgleich zu dem Abgasschall und zu diesem um 180° phasenverschoben ist, sodass die Überlagerung des von dem Schallerzeuger 24 erzeugten Luftschalls mit dem Abgasschall günstigstenfalls zu einer vollständigen Schallauslöschung führt. Um diese Steuerung zu ermöglichen, ist die Steuerungseinrichtung für den Schallerzeuger 24 mit einem ebenfalls in der Zeichnung nicht dargestellten Fehlermikrofon signalverbunden, welches beispielsweise an einer Position 30 abströmseitig der Verbindung der Abgasleitung 14 mit der Leitungsverbindung 26 an der Abgasleitung 14 angeordnet sein kann (Fig. 1).

Im Bereich des Abschnitts 16 der Abgasleitung 14 ist an deren Außenseite ein Anschlussflansch 32 ausgebildet. Dieser quer zum Abschnitt 16 der Abgasleitung 14 ausgerichtete Anschlussflansch 32 umgibt eine an der Umfangswandung der Abgasleitung 14 ausgebildete Öffnung 34. An den Anschlussflansch 32 ist an dessen von der Abgasleitung 14 abgewandten Ende ein Rohrstück 36 angeflanscht, an das sich ein weiteres Rohrstück 38 anschließt, welches an das Rohrstück 36 angeflanscht ist. Schließlich ist an dem von der Abgasleitung 14 abgewandten Ende des Rohrstücks 38 ein hohl ausgebildetes Anschlussteil 40 angeflanscht, an dessen von der Abgasleitung 14 abgewandten Ende der Schallerzeuger 24 mittels einer Flanschverbindung befestigt ist. Das Anschlussteil 40 weist einen an das Rohrstück 38 angrenzenden hohlzylindrischen Abschnitt 42 auf, an den sich ein Abschnitt 44 anschließt, der sich in Richtung des Schallerzeugers 24 über den maximalen Außendurchmesser der Schwingmembran 28 des Schallerzeugers 24 hinaus kegelförmig erweitert. Zusammen bilden der Anschlussflansch 32, die Rohrstücke 34 und 36 sowie das Anschlussteil 40 die Leitungsverbindung 26, welche sich über einen Träger 48an einer mit der Abgasleitung 14 verbundenen Tragstruktur 50 abstützt.

Zum Schutz des Schallerzeugers 24 vor der thermischen Energie des durch die Abgasleitung 14 strömenden Abgases ist innerhalb des Rohrstücks 36 ein von einem Kühlmittel durchströmter Wärmetauschkörper 52 eines Wärmetauschers angeordnet. Der Wärmetauschkörper 52 wird von einem wendelförmig geformten Rohr gebildet, dessen beide Enden 54 und 56 in Längsrichtung des Rohrstücks 36 voneinander beabstandet durch die Außenwandung des Rohrstücks 36 nach außerhalb der Leitungsverbindung 26 führen. An den Enden 54 und 56 ist der Wärmetauschkörper 52 an einen aus Übersichtlichkeitsgründen nicht in der Zeichnung dargestellten Kühlmittelkreislauf des Wärmetauschers angeschlossen. Außenseitig des Rohrstücks 36 ist ein Wärmetauscher 64 angeordnet. Der Wärmetauscher 64, der an demselben Kühlmittelkreislauf wie der Wärmetauschkörper 52 angeschlossen ist, weist einen Kühlmittelkanal 66 auf, der sich ausgehend von einem Kühlmitteleinlass 68 helixförmig um das Rohrstück 36 herum zu einem Kühlmittelauslass 70 erstreckt.

Als weitere Maßnahme zum Schutz des Schallerzeugers 24 vor der thermischen Energie des durch die Abgasleitung 14 strömenden Abgases ist ein direkt an die Abgasleitung 14 angrenzender Abschnitt 58 des Anschlussflansches 32 über den gesamten Innenquerschnitt des Anschlussflansches 32 mit Stahlwolle 60 gefüllt. Die Stahlwolle 60 bildet einen Wärmeleiter, über den ein erster Anteil der thermischen Energie des Abgases innerhalb der Leitungsverbindung 26 über die Außenwandung des Anschlussflansches 32 an die Außenumgebung der Leitungsverbindung 26 abgeführt wird. Ein weiterer noch vorhandener Anteil der thermischen Energie wird anschließend über den Wärmetauscher mit dem Wärmetauschkörper 52 sowie dem Wärmetauscher 64 aus der Leitungsverbindung heraustransportiert. Die Packungsdichte des Abschnitts 58 mit der Stahlwolle 60 ist so gewählt, dass sich der von dem Schallerzeuger 24 emittierte Luftschall im Wesentlichen ungehindert in die Abgasleitung 14 ausbreiten kann.

In dem Bereich der Anflanschung des Anschlussteils 40 an das Rohrstück 38 ist zwischen dem Rohrstück 38 und dem Anschlussteil 40 eine Folie 62 verspannt. Die Folie 62 besteht aus thermisch widerstandsfähigem Polyarylat. Ihre Stärke ist so bemessen, dass sie akustisch durchlässig ist. Die Folie 62 bildet eine weitere Maßnahme zum Schutz des Schallerzeugers vor der thermischen Energie des Abgases. Darüber hinaus bildet die Folie 62 eine mechanische Barriere, welche verhindert, dass in dem Abgas enthaltene Schwebekörper zu dem Schallerzeuger 24 gelangen können.

**Bezugszeichenliste**

| | |
|---|---|
| 2 | - Wasseroberfläche |
| 4 | - Verbrennungsmotor |
| 6 | - Druckkörper |
| 8 | - Luftzuführleitung |
| 10 | - Luftzuführmast |
| 12 | - Turm |
| 14 | - Abgasleitung |
| 16 | - Abschnitt |
| 18 | - Abschnitt |
| 20 | - Seitenwandung |
| 22 | - Einrichtung |
| 24 | - Schallerzeuger |
| 26 | - Leitungsverbindung |
| 28 | - Schwingmembran |
| 30 | - Position |
| 32 | - Anschlussflansch |
| 34 | - Öffnung |
| 36 | - Rohrstück |
| 38 | - Rohrstück |
| 40 | - Anschlussteil |
| 42 | - Abschnitt |
| 44 | - Abschnitt |
| 48 | - Träger |
| 50 | - Tragstruktur |
| 52 | - Wärmetauschkörper |
| 54 | - Ende |
| 56 | - Ende |
| 58 | - Abschnitt |
| 60 | - Stahlwolle |
| 62 | - Folie |
| 64 | - Wärmetauscher |
| 66 | - Kühlmittelkanal |
| 68 | - Kühlmitteleinlass |
| 70 | - Kühlmittelauslass |

## Patentansprüche

1. Unterseeboot mit einem Verbrennungsmotor (4) und mit einer Einrichtung (22) zur Abgasschallkompensation, welche einen in einer Leitungsverbindung (26) mit einer Abgasleitung (14) des Verbrennungsmotors (4) angeordneten Schallerzeuger (24) und eine in der Leitungsverbindung (26) zwischen der Abgasleitung (14) und dem Schallerzeuger (24) angeordnete Wärmeübertragungseinrichtung aufweist, wobei ein Abschnitt (58) der Leitungsverbindung (26) zwischen der Abgasleitung (14) und dem Schallerzeuger (24) mit einem wärmeleitenden, gasdurchlässigen Material gefüllt ist.

2. Unterseeboot nach Anspruch 1, bei welchem die Wärmeübertragungseinrichtung einen Wärmetauscher mit einem innerhalb der Leitungsverbindung (26) zwischen der Abgasleitung (14) und dem Schallerzeuger (24) angeordneten Wärmetauschkörper (52) aufweist.

3. Unterseeboot nach Anspruch 2, bei dem der Wärmetauschkörper (52) von einem wendeiförmig geformten Rohr gebildet wird.

4. Unterseeboot nach einem der Ansprüche 1 bis 3, bei dem das Material Stahlwolle (60) ist.

5. Unterseeboot nach einem der vorangehenden Ansprüche, bei dem die Wärmeübertragungseinrichtung einen Wärmetauscher (64) mit einem außenseitig der Leitungsverbindung (26) zwischen der Abgasleitung (14) und dem Schallerzeuger (24) angeordneten Wärmetauschkörper aufweist.

6. Unterseeboot nach einem der vorangehenden Ansprüche, bei dem zwischen dem Schallerzeuger (24) und der Wärmeübertragungseinrichtung eine thermisch widerstandsfähige, vorzugsweise gespannte Folie (62) angeordnet ist.

7. Unterseeboot nach einem der vorhergehenden Ansprüche, bei dem an der Abgasleitung (14) ein Querrohr angeordnet ist, in dem oder an dessen Ende der Schallerzeuger (24) angeordnet ist.

8. Unterseeboot nach einem der vorhergehenden Ansprüche, bei dem der Schallerzeuger (24) als elektromagnetischer oder piezoelektrischer Schallerzeuger (24) ausgebildet ist und eine Schwingmembran (28) aufweist.

## Claims

1. Submarine with an internal combustion engine (4) and with a device (22) for compensating the noise emitted by the exhaust gas system, which comprises a sound generator (24) arranged in a line connection (26) with an exhaust gas line (14) of the internal combustion engine (4) and a heat transfer device arranged in the line connection (26) between the exhaust gas line (14) and the sound generator (24), wherein a segment (58) of the line connection (26) between the exhaust gas line (14) and the sound generator (24) is filled with a heat-conducting, gaspermeable material.

2. Submarine according to Claim 1, in which the heat transfer device comprises a heat exchanger with a heat exchange body (52) arranged inside the line connection (26) between the exhaust gas line (14) and the sound generator (24).

3. Submarine according to Claim 2, in which the heat exchange body (52) is formed by a helical tube.

4. Submarine according to one of Claims 1 to 3, in which the material is steel wool (60).

5. Submarine according to one of the preceding claims, in which the heat transfer device comprises a heat exchanger (64) with a heat exchange body arranged on the outside of the line connection (26) between the exhaust gas line (14) and the sound generator (24).

6. Submarine according to one of the preceding claims, in which a heat-resistant, preferably stretched film (62) is arranged between the sound generator (24) and the heat transfer device.

7. Submarine according to one of the preceding claims, in which a cross pipe, in which or at the end of which the sound generator (24) is arranged, is arranged on the exhaust gas line (14).

8. Submarine according to one of the preceding claims, in which the sound generator (24) is designed as an electromagnetic or piezoelectric sound generator (24) and comprises a vibration diaphragm (28).

## Revendications

1. Sous-marin comprenant un moteur à combustion interne (4) et un dispositif (22) de compensation de bruit de gaz d'échappement, lequel dispositif comporte un générateur de bruit (24), disposé dans une liaison (26) à une conduite de gaz d'échappement (14) du moteur à combustion interne (4), et un dispositif de transfert de chaleur disposé dans la liaison (26) entre la conduite de gaz d'échappement (14) et le générateur de bruit (24), une portion (58) de la liaison (26) entre la conduite de gaz d'échappement (14) et le générateur de bruit (24) étant remplie d'un matériau thermoconducteur perméable aux gaz.

2. Sous-marin selon la revendication 1, dans lequel le dispositif de transfert de chaleur comprend un échangeur de chaleur pourvu d'un corps d'échange de chaleur (52) disposé à l'intérieur de la liaison (26) entre la conduite de gaz d'échappement (14) et le générateur de bruit (24).

3. Sous-marin selon la revendication 2, dans lequel le corps d'échange de chaleur (52) est formé par un tube de forme hélicoïdale.

4. Sous-marin selon l'une des revendications 1 à 3, dans lequel le matériau est de la laine d'acier (60).

5. Sous-marin selon l'une des revendications précédentes, dans lequel le dispositif de transfert de chaleur comporte un échangeur de chaleur (64) pourvu d'un corps d'échange de chaleur disposé du côté extérieur de la liaison (26) entre la conduite de gaz d'échappement (14) et le générateur de bruit (24).

6. Sous-marin selon l'une des revendications précédentes, dans lequel un film (62) thermorésistant, de préférence tendu, est disposé entre le générateur de bruit (24) et le dispositif de transfert de chaleur.

7. Sous-marin selon l'une des revendications précédentes, dans lequel un tube transversal est disposé sur la conduite de gaz d'échappement (14), le générateur de bruit (24) étant disposé dans ledit tube transversal ou à l'extrémité de celui-ci.

8. Sous-marin selon l'une des revendications précédentes, dans lequel le générateur de bruit (24) est conçu comme un générateur de bruit électromagnétique ou piézoélectrique (24) et comporte une membrane vibrante (28).
